# FASCICULE DE BREVET EUROPEEN

(11) **EP 0 716 760 B1**
(45) Date de publication et mention de la délivrance du brevet: **17.06.1998**
(21) Numéro de dépôt: 94926268.7
(22) Date de dépôt: 02.09.1994
(51) Int. Cl.: G04B 37/16

(54) **MONTRE-BRACELET A BRACELET INTERCHANGEABLE**
ARMBANDUHR MIT AUSWECHSELBAREM ARMBAND
WRIST WATCH WITH INTERCHANGEABLE BAND

(30) Priorité: 03.09.1993 FR 9310539
(43) Date de publication de la demande: 19.06.1996
(73) Titulaire: MONTRES PEQUIGNET, F-25503 Morteau Cedex (FR)
(72) Inventeur: PEQUIGNET, Emile, F-25390 Fournets-Luisans (FR)
(74) Mandataire: Schmit, Christian Norbert Marie
(86) Numéro de dépôt international: FR9401035
(87) Numéro de publication internationale: WO9506902

(56) Documents cités:
- CH-A- 154 569
- CH-A- 333 998
- CH-A- 536 083
- FR-A- 504 267
- FR-A- 935 435
- FR-A- 2 634 359

## Description

La présente invention concerne une montre-bracelet à bracelet interchangeable.

L'invention trouve une application particulièrement avantageuse dans le domaine de l'industrie horlogère.

Divers types de montres-bracelet à bracelet interchangeable ont déjà été proposés dans le passé. On connaît notamment une montre dont le bracelet en deux parties peut être monté et démonté par basculement d'une corne permettant l'accès à une tige de fixation, solidaire de la montre, le long de laquelle peut coulisser dans un sens ou dans l'autre chacune des parties dudit bracelet. Ce mode d'interchangeabilité de bracelet présente toutefois l'inconvénient d'être d'une utilisation délicate et peu pratique qui se traduit à la longue par une usure et une détérioration des cornes et des tiges de fixation.

Il est également connu une montre-bracelet dont le bracelet, en une seule pièce, est muni d'une découpe centrale destinée à être engagée autour d'un corps de cheminée sur la carrure de la montre.

S'il permet un changement rapide et aisé du bracelet, ce type de montres présente toutefois l'inconvénient que le bracelet peut facilement s'échapper du corps de cheminée et se désolidariser de la carrure dès qu'il n'est plus refermé contre le poignet de l'utilisateur.

Aussi, le problème technique à résoudre par l'objet de la présente invention est de proposer une montre-bracelet à bracelet interchangeable, comprenant une carrure comportant un corps de cheminée, et un bracelet en une seule pièce, muni d'une découpe centrale destinée à être engagée autour dudit corps de cheminée, qui permettrait d'assurer, en toutes circonstances, un maintien positif du bracelet sur la carrure de la montre, sans que par ailleurs il ne soit porté préjudice à l'esthétique général de la montre.

La solution au problème technique posé consiste, selon la présente invention, en ce que ladite montre-bracelet comprend un couvercle rabattable sur le bracelet par rotation autour d'une charnière aménagée sur la carrure, ledit couvercle et ladite carrure portant des moyens de fermeture et des moyens d'ouverture du couvercle sur la carrure.

Afin de parfaire la retenue du bracelet sur la montre, l'invention prévoit également que le corps de cheminée est surmonté par une gouge, ladite découpe centrale du bracelet étant apte à être engagée autour dudit corps de cheminée par déformation souple au passage de ladite gouge, et inversement.

Ainsi, le bracelet est retenu sur la carrure de la montre par la gouge qui empêche tout mouvement de retrait involontaire du bracelet. Par contre, il suffit d'un effort relativement faible pour engager ou dégager le bracelet à l'encontre de la résistance provoquée par la gouge dont les dimensions sont légèrement plus grandes que celles de la découpe du bracelet. Ce procédé d'interchangeabilité est donc très simple d'emploi et n'exige aucune pièce mécanique complexe ce qui en garantit la fiabilité. Celle-ci est encore augmentée du fait que, de manière à limiter l'usure de la découpe au passage de la gouge, l'invention prévoit que la découpe est réalisée à travers une âme centrale de renfort aménagée dans ledit bracelet. En particulier, ladite âme centrale de renfort est constituée par du Kevlar (marque déposée).

On notera que la conception de la montre-bracelet, objet de l'invention, est telle qu'elle intègre complètement le bracelet à l'esthétique de la montre, lequel, devient, outre sa fonction nominale, un élément essentiel de décoration qui justifie son interchangeabilité.

Dans un mode de réalisation particulier de l'invention, les moyens de fermeture sont constitués par une encoche pratiquée dans le couvercle, coopérant avec un crochet-ressort disposé sur la carrure, tandis que lesdits moyens d'ouverture sont constitués par un poussoir dudit crochet-ressort. Avantageusement, ledit poussoir est intégré à une couronne du remontoir de la montre.

De cette manière, la fermeture du couvercle s'effectue par simple pression sans intervention sur aucun autre organe, poussoir en particulier. L'ouverture du couvercle est commandée par le poussoir intégré au remontoir. Il convient de souligner la disposition particulièrement discrète du poussoir dont l'intégration au remontoir fait passer complètement inaperçu un organe supplémentaire qui, placé ailleurs, nuirait à l'esthétique de la montre.

La description qui va suivre en regard des dessins annexés, donnés à titre d'exemples non limitatifs, fera bien comprendre en quoi consiste l'invention et comment elle peut être réalisée.

La figure 1 est une demi-vue de côté en coupe d'une montre-bracelet conforme à l'invention.

La figure 2a est une vue de dessus de la montre- bracelet de la figure 1, couvercle ouvert.

La figure 2b est une vue de dessus de la montre-bracelet de la figure 1, couvercle fermé.

La figure 3 est une vue en coupe du remontoir de la montre-bracelet de la figure 1.

La figure 4a est une vue de dessous du cadre formant couvercle de la montre-bracelet des figures 1, 2a et 2b.

La figure 4b est une vue de côté du cadre de la figure 4a.

La figure 5 est une vue schématique en perspective de la montre-bracelet de la figure 2a, couvercle ouvert.

La figure 1 montre en demi-coupe une montre-bracelet à bracelet 10 interchangeable comprenant une carrure 20 comportant une cheminée constituée d'un corps 21 de cheminée, cylindrique par exemple, surmontée par une gouge 22 circulaire présentant un diamètre sensiblement supérieur à celui du corps 21 de cheminée. La montre-bracelet de la figure 1 comprend également un bracelet 10, en une seule pièce, que l'on peut voit également sur les figures 2a, 2b et 5. Le bracelet 10 est muni d'une découpe centrale 11 aux dimensions du corps 21 de cheminée. Dans le cas d'une cheminée cylindrique, la découpe 11 du bracelet est, bien entendu, circulaire d'un diamètre égal à celui du corps 21 de cheminée.

Le bracelet 10 est ainsi apte à être plaqué sur la carrure 20 par introduction de ladite découpe centrale 11 autour du corps 21 de cheminée par déformation souple au passage de ladite gouge 22.

Du fait de l'obstacle au retrait présenté par la gouge 22, le bracelet 10 est maintenu en place dans la carrure 20 par la découpe 11.

L'interchangeabilité du bracelet est assurée grâce à la possibilité de dégager avec un effort limité le bracelet 10 de la carrure 20 dans un mouvement inverse à celui ayant permis l'introduction du bracelet sur la carrure.

La fenêtre 23 de la montre-bracelet de la figure 1 est constituée, de préférence, par du saphir. Le fond 24 de la carrure 20 est un fond rond à vis. L'étanchéité de la montreest garantie jusqu'à 3 x 105 Pa (3 atm).

Les figures 1, 2a, 2b et 5 indiquent que la montre-bracelet de l'invention comporte en outre un couvercle 30 rabattable sur le bracelet 10 qui, dans le mode de réalisation proposé, est un cadre montré plus en détail sur les figures 4a et 4b, comprenant un montant 31, dit de fermeture, parallèle à l'axe du bracelet 10, et deux montants latéraux 32, 33 perpendiculaires au montant 31 de fermeture et reliés à une charnière 40 aménagée sur la carrure 20, autour de laquelle le cadre-couvercle 30 peut effectuer une rotation d'au moins 90°.

Le choix d'un couvercle rabattable en forme de cadre n'est nullement limitatif, il pourrait tout aussi bien être plein par exemple. Ce couvercle rabattable, quelle que soit sa forme, permet, d'une part, de maintenir positivement le bracelet 10 sur la carrure 20, et, d'autre part, d'ajouter à l'esthétique de la montre. Il peut être réalisé en acier, en or massif, en or et acier, ou en or serti de diamants. De même, le bracelet peut être en cuir, en or et acier ou tout en or.

Le cadre 30 et la carrure 20 comportent respectivement des moyens de fermeture du cadre de la carrure, constitués dans le mode de réalisation présenté par une encoche 51 pratiquée dans le montant 31 de fermeture de cadre 30, coopérant avec un crochet-ressort 52 disposé sur la carrure 20. La fermeture du cadre est donc obtenue très facilement par simple pression sur le cadre 30 de manière à engager élastiquement le crochet-ressort 52 dans l'encoche 51.

A l'inverse, l'ouverture du cadre 30 s'effectue par l'actionnement de moyens d'ouverture constitués, par exemple, par un poussoir 60 du crochet-ressort 52, intégré à la couronne 71 du remontoir 70 de la montre. Comme l'indiquent les figures 1 et 3, le poussoir 60 entraîne un fût 61 qui vient s'appliquer contre le crochet-ressort 52 afin de dégager ce dernier de l'encoche 51, libérant ainsi le cadre 30.

L'ouverture du cadre peut être facilitée par la présence à l'intérieur des montants latéraux 32, 33 du cadre 30, de ressorts 34, 35 de libération à lamelle.

De manière à limiter l'usure du bracelet 10 au niveau de la cheminée et du couvercle, il est prévu que la découpe 11 est réalisée à travers une âme centrale 12 de renfort aménagée dans le bracelet, et indiquée par deux traits pointillés sur les figures 2a et 4. En particulier, cette âme centrale de renfort est constituée par du Kevlar (marque déposée).

## Revendications

1. Montre-bracelet à bracelet (10) interchangeable, comprenant une carrure (20) comportant un corps (21) de cheminée, et un bracelet (10) en une seule pièce, muni d'une découpe centrale (11) destinée à être engagée autour dudit corps (21) de cheminée, caractérisée en ce que ladite montre-bracelet comprend un couvercle (30) rabattable sur le bracelet (10) par rotation autour d'une charnière (40) aménagée sur la carrure (20), ledit couvercle (30) et ladite carrure (20) portant des moyens (51,52) de fermeture et des moyens (60) d'ouverture du couvercle (30) sur la carrure (20).

2. Montre-bracelet selon la revendication 1, caractérisée en ce que le corps (21) de cheminée est surmonté par une gouge (22), ladite découpe centrale (11) du bracelet (10) étant apte à être engagée autour dudit corps (21) de cheminée par déformation souple au passage de ladite gouge (22), et inversement.

3. Montre-bracelet selon l'une des revendications 1 ou 2, caractérisée en ce que la découpe (11) est réalisée à travers une âme centrale (12) de renfort aménagée dans ledit bracelet (10).

4. Montre-bracelet selon la revendication 3, caractérisée en ce que ladite âme centrale (12) de renfort est constituée par du Kevlar.

5. Montre-bracelet selon l'une quelconque des revendications 1 à 4, caractérisée en ce que les moyens de fermeture sont constitués par une encoche (51) pratiquée dans le couvercle (30), coopérant avec un crochet-ressort (52) disposé sur la carrure (20).

6. Montre-bracelet selon la revendication 5, caractérisée en ce que lesdits moyens d'ouverture sont constitués par un poussoir (60) dudit crochet-ressort (52).

7. Montre-bracelet selon la revendication 6, caractérisée en ce que ledit poussoir (60) est intégré à une couronne (71) du remontoir (70) de la montre.

8. Montre-bracelet selon l'une quelconque des revendications 1 à 7, caractérisée en ce que ledit couvercle (30) comporte au moins un ressort (34,35) de libération lors de l'ouverture dudit couvercle (30).

9. Montre-bracelet selon l'une quelconque des revendications 5 à 8, caractérisée en ce que ledit couvercle est un cadre (30) comprenant un montant (31) de fermeture portant ladite encoche (51), et deux montants latéraux (32,33) reliés à la charnière (40).

10. Montre-bracelet selon les revendications 8 et 9, caractérisée en ce que lesdits montants latéraux (32,33) sont munis, chacun, d'un ressort (34,35) de libération à lamelle.

## Patentansprüche

1. Armbanduhr mit auswechselbarem Armband (10), das ein Gehäuse (23) mit einem Schachtkörper (21) und ein einstückiges Armband (10) aufweist, das mit einem mittigen Ausschnitt (11) versehen ist, der dazu dient, um den Schachtkörper (21) herum montiert zu werden, dadurch gekennzeichnet, daß die Armbanduhr einen Deckel (30) aufweist, der auf das Armband (10) durch Schwenken um ein Gelenk (40) umklappbar ist, das an dem Gehäuse (20) angebracht ist, wobei der Deckel (30) und das Gehäuse (20) Einrichtungen (51, 52) zum Verschließen und Einrichtungen (50) zum Öffnen des Deckels (30) auf dem Gehäuse (20) tragen.

2. Armbanduhr nach Anspruch 1, dadurch gekennzeichnet, daß der Schachtkörper (21) von einem Hohlkörper (22) überragt wird, wobei der mittige Ausschnitt (11) des Armbandes (10) geeignet ist, um den Schachtkörper (21) herum durch nachgiebige Verformung beim Vorüberstreichen am Hohlkörperrr (22) montiert zu werden, und umgekehrt.

3. Armbanduhr nach Anspruch 1 oder 2, dadurch gekennzeichnet, daß der Ausschnitt (11) durch einen mittigen Verstärkungskern (12) hindurch ausgebildet ist, der in dem Armband (10) angebracht ist.

4. Armbanduhr nach Anspruch 3, dadurch gekennzeichnet, das der mittige Kern (12) zur Verstärkung aus Kevlar gebildet ist.

5. Armbanduhr nach einem der Ansprüche 1 bis 4, dadurch gekennzeichnet, daß die verschlußeinrichtungen von einem Einschnitt (51) gebildet werden, der in dem Deckel (30) ausgebildet ist und mit einer Hakenfeder (52) zusammenwirkt, die an dem Gehäuse (20) angeordnet ist.

6. Armbanduhr nach Anspruch 5, dadurch gekennzeichnet, daß die Einrichtungen zum Öffnen von einem Schieber (60) der Hakenfeder (52) gebildet werden.

7. Armbanduhr nach Anspruch 6, dadurch gekennzeichnet, daß der Schieber (60) in einer Krone (71) zum Aufziehen (70) der Uhr integriert ist.

8. Armbanduhr nach einem der-Ansprüche 1 bis 7, dadurch gekennzeichnet, daß der Deckel (30) wenigstens eine Feder (34, 35) zum Freigeben bei der Öffnung des Dekkels (30) aufweist.

9. Armbanduhr nach einem der Ansprüche 5 bis 8, dadurch gekennzeichnet, daß der Deckel ein Rahmen (30) ist, der eine Strebe zum Verschließen (31), die den Einschnitt (51) trägt, und zwei Seitenstreben (32, 33) aufweist, die mit dem Gelenk (40) verbunden sind.

10. Armbanduhr nach Anspruch 8 oder 9, dadurch gekennzeichnet, daß die Seitenstreben (32, 33) jede mit einer Freigabefeder (34, 35) im Lamellenform versehen ist.

## Claims

1. A bracelet-watch with an interchangeable bracelet (10), comprising a brace (20) having a barrel chamber (21) and a single-piece bracelet (10) provided with a cut-out portion (11)at the centre designed to engage around said barrel chamber (21), characterised in that said bracelet-watch has a lid (30) on the bracelet (10) which folds down when pivoted about a hinge (40) arranged on the brace (20), said lid (30) and said brace (20) having mounted thereon means (51, 52) for closing and means (60) for opening the lid on the brace (20).

2. A bracelet-watch as claimed in claim 1, characterised in that the barrel chamber (21) is surmounted by a beading (22), said central cut-out portion (11) of the bracelet (10) being designed to engage around said barrel chamber (21) by flexible deformation when said beading (22) is fitted and vice versa.

3. A bracelet-watch as claimed in one of claims 1 or 2, characterised in that the cut-out portion (11) is arranged across a central reinforcing core (12) set in said bracelet (10).

4. A bracelet-watch as claimed in claim 3, characterised in that said central reinforcing core (12) is made from Kevlar.

5. A bracelet-watch as claimed in any one of claims 1 to 4, characterised in that the closing means consist of a notch (51) set in the lid (30) co-operating with a clip-hook (52) disposed on the brace (20).

6. A bracelet-watch as claimed in claim 5, characterised in that said opening means consist of a push-rod (60) of said clip-hook (52).

7. A bracelet watch as claimed in claim 6, characterised in that said push-rod (60) is integrated in a ring (71) of the winder (70) of the watch.

8. A bracelet-watch as claimed in any one of claims 1 to 7, characterised in that said lid (30) has at least one spring (34, 35) which releases when said lid (30) is opened.

9. A bracelet-watch as claimed in any one of claims 5 to 8, characterised in that said lid is a frame (30) having a post (31) for closing purposes in which said notch (51) is set and two side posts (32, 33) joined to the hinge (40).

10. A bracelet-watch as claimed in claims 8 and 9, characterised in that each said side post (32, 33) is fitted with a releasing leaf-spring (34, 35).
